# FASCICULE DE BREVET EUROPEEN

(11) **EP 0 307 305 B1**
(45) Date de publication et mention de la délivrance du brevet: **07.01.1993**
(21) Numéro de dépôt: 88402245.0
(22) Date de dépôt: 07.09.1988
(51) Int. Cl.: H01R 4/34

(54) **Dispositif de raccordement électrique pour borne d'appareil électrique, disjoncteur ainsi équipé, et ensemble de constituants s'y rapportant**
Elektrische Verbindungseinrichtung für elektrischen Apparatanschluss, so ausgerüstetes elektrisches Schütz und alle Teile, die dazu gehören
Electric connection device for an electric terminal, circuit breaker equipped therewith and set of constituent parts therefor

(30) Priorité: 11.09.1987 FR 8712609
(43) Date de publication de la demande: 15.03.1989
(73) Titulaire: TELEMECANIQUE, 92504 Rueil Malmaison Cedex (FR)
(72) Inventeur: Barbier René, F-21800 Quetigny (FR); Guenin Serge, F-21240 Talent (FR)
(74) Mandataire: Bouju, André

(56) Documents cités:
- DE-A- 2 514 206
- DE-A- 3 442 625
- US-A- 4 056 301

## Description

La présente invention concerne un dispositif de raccordement électrique pour borne d'appareil électrique.

La présente invention concerne aussi un disjoncteur ainsi équipé.

La présente invention concerne également un ensemble de constituants pour la fabrication d'appareils électriques.

Certains appareils électiques, en particulier ceux qui sont équipés de relais de surcharge comme les disjoncteurs, sont traversés par des courants dont la valeur est au plus égale à celle du courant de réglage maximal du relais.

Afin d'ajuster au plus près la valeur maximale de réglage du relais au courant présumé absorbé par le récepteur, les constructeurs offrent pour un appareil de calibre donné, une gamme de relais de surintensité de surcharge dont les valeurs maximales de réglage s'échelonnent entre une valeur très basse du courant, et la valeur nominale de l'appareil. Pour des raisons économiques évidentes, l'installateur électricien choisira la section des conducteurs de raccordement en fonction du calibre du relais utilisé. L'appareil doit par conséquent être muni de moyens de connexion convenant pour toutes les sections de conducteurs correspondant à des intensités situées dans la plage pour laquelle l'appareil est conçu.

En pratique, les moyens de connexion qui assurent une bonne qualité de serrage des gros conducteurs, risquent d'endommager les conducteurs de petite section. Il est donc nécessaire d'adapter la taille ou le type du moyen de connexion en fonction de la section du conducteur et par conséquent du calibre du relais de surintensité utilisé.

On peut par exemple utiliser un dispositif de connexion du type à étrier pour une gamme de sections de conducteurs de raccordement et du type à cage pour une autre gamme.

Dans le dispositif de connexion à étrier, le fil est pincé entre un organe de pincement mobile, appelé étrier, monté flottant sous la tête d'une vis qui le traverse, et un organe de pincement fixe muni d'un trou taraudé, dans lequel la vis est vissable pour serrer entre les deux organes de pincement le conducteur d'un côté ou de l'autre de la vis. L'organe de pincement immobile est en général une barrette conductrice raccordée aux moyens électriques contenus à l'intérieur de l'appareil.

Dans le dispositif de connexion à cage, une vis est vissable dans un trou taraudé du sommet d'une cage annulaire, de forme rectangulaire, et porte à son extrémité libre située à l'intérieur de la cage, un organe de pincement flottant venant serrer le conducteur contre un organe de pincement fixe appuyé contre la face intérieure de la base de la cage.

Des dispositifs du type susmentionné sont connus du DE-A-2 514 206 et DE-A-3 442 625.

Le dispositif à cage n'est pas approprié pour les conducteurs de faible section car ceux-ci seraient positionnés de manière incertaine entre les organes de pincement fixe et mobile, et aussi car la force de serrage développée les solliciterait excessivement. Par contre, les dispositifs à étrier ne sont pas appropriés pour les conducteurs de forte section car la place disponible de part et d'autre de la vis est insuffisante pour les introduire.

Ainsi, bien qu'il soit envisageable que deux boîtiers identiques renferment des moyens électriques tels qu'un relais de surintensité, adaptés à des intensités très différentes, par exemple 1 A et 80 A, on y a cependant renoncé jusqu'à présent car il est apparu nécessaire de prévoir des boîtiers différents en fonction du raccordement prévu de manière à les rendre apte à loger des dispositifs de connexion à cage ou respectivement à étrier. Les dispositifs à cage sont plus encombrants que les dispositifs à étrier. Si l'on voulait monter un dispositif à étrier dans un logement prévu dans le boîtier pour pouvoir recevoir un dispositif à cage, l'organe de pincement mobile ne serait pas empêché de tourner par les parois du logement et le fil à pincer risquerait d'être introduit à distance latérale trop grande de la vis, hors de portée de l'étrier, ce qui aboutirait à une connexion défectueuse.

Or la nécessité de prévoir deux boîtiers différents pour les deux gammes de sections de conducteurs entraîne une augmentation significative du prix de revient des appareils.

Le but de l'invention est ainsi de proposer un dispositif de raccordement électrique qui permette de couvrir les deux gammes de sections de conducteurs avec des boîtiers identiques.

L'invention vise ainsi un dispositif de raccordement électrique pour borne d'appareil électrique, destiné à raccorder amoviblement un conducteur de câblage électrique de l'appareil avec une plage conductrice de l'appareil, ce dispositif de raccordement comprenant un logement formé dans un boîtier de l'appareil et communiquant avec l'extérieur du boîtier par une ouverture d'introduction du conducteur de câblage et par une ouverture d'introduction d'un tournevis ou analogue, un organe de pincement fixe portant la plage conductrice et un organe de pincement mobile sollicités l'un vers l'autre par un moyen de serrage actionnable par le tournevis ou analogue.

Suivant l'invention, le dispositif de raccordement électrique est caractérisé en ce que dans le logement est emboîté sensiblement sand jeu un adaptateur présentant une cavité dans laquelle se positionnent les organes de pincement et dans laquelle est guidé l'organe de pincement mobile, l'adaptateur présentant des ouvertures en regard des ouvertures du logement.

Ainsi, quelle que soit la dimension du logement prévu dans le boîtier, l'adaptateur offre au dispositif de connexion une cavité parfaitement adaptée à ses dimension.

Dans ce qui précède, et dans la suite, on a appelé "dispositif de connexion" les moyens de serrage du conducteur contre une plage de contact et "dispositif de raccordement" l'ensemble plus vaste incluant le dispositif de connexion et son environnement fonctionnel lorsqu'il est monté dans le boîtier.

Lors de la construction d'un appareil électrique destiné à un fort courant, donc en vue d'utiliser des conducteurs de forte section, on place directement dans les logements du boîtier des dispositifs de connexion de fort calibre, tandis que lors de la construction d'un appareil électrique pour courant plus faible, donc en vue d'utiliser des conducteurs de faible section, on constitue dans les logements du boîtier des dispositifs de raccordement selon l'invention.

L'invention vise également un disjoncteur comprenant une série de bornes d'entrée et une série de bornes de sortie caractérisé en ce que les bornes de l'une au moins des séries sont équipées chacune d'un dispositif selon le premier aspect de l'invention.

Dans la plupart des cas, les bornes d'entrée et de sortie sont équipées des mêmes dispositifs de raccordement. Cependant, dans certaines applications particulières, ce seront par exemple les bornes de sortie qui, seules, seront équipées du dispositif selon l'invention, tandis que les bornes d'entrée sont équipées de dispositifs de raccordement pour fils de plus forte section,par exemple dispositifs à cage.

L'invention concerne également um ensemble de constituants pour la fabrication d'appareils électriques, comprenant des boîtiers tous identiques dans lesquels sont définis des logements communiquant avec l'extérieur desdits boîtiers par une ouverture d'introduction d'un conducteur de câblage et par une ouvertue d'introduction d'un tournevis ou analogue, et des premiers dispositifs de connexion par serrage, pour le serrage de conducteurs de calibre relativement fort, ces dispositifs étant emboîtables sensiblement sans jeu dans lesdits logements, caractérisé en ce qu'il comprend en outre des seconds dispositifs de connexion par serrage pour le serrage de conducteurs de calibre relativement faible, et des adaptateurs emboîtables sensiblement sans jeu dans les logements et présentant une cavité adaptée à recevoir et à guider les seconds dispositifs de connexion par serrage, cette cavité présentant des ouvertures positionnées pour être en regard des ouvertures des logements lorsque les adaptateurs sont emboîtés dans les logements.

D'autres particularités et avantages de l'invention ressortiront encore de la description ci-après.

Aux dessins annexés, donnés à titre d'exemples non limitatifs :
- la figure 1 est une vue en élévation latérale d'un disjoncteur dont les bornes sont équipées de dispositifs de raccordement à cage, dont l'un est représenté en coupe ;
- la figure 2 est une vue de dessus du disjoncteur de la figure 1 ;
- la figure 3 est une vue en bout du disjoncteur des figures 1 et 2, avec coupe de l'un des dispositifs de raccordement à cage ;
- la figure 4 est une vue partielle, à échelle agrandie, d'un disjoncteur selon l'invention, ayant le même boîtier que le disjoncteur des figures 1 à 3, et équipé de dispositifs de raccordement à étrier selon l'invention, dont l'un est représenté en coupe ;
- la figue 5 est une vue en bout du disjoncteur de la figure 4, avec coupe transversale de deux dispositifs de raccordement selon l'invention, dans deux positions différentes ;
- la figure 6 est une vue en perspective de l'adaptateur ;
- la figure 7 est une vue analogue à la figure 6 mais avec pointillés visualisant les arêtes cachées ;
- les figures 8 et 9 sont deux vues en coupe de l'adaptateur, des organes de pincement et de la vis lors de leur assemblage ; et
- la figure 10 est une vue des mêmes éléments, visualisant leur condition d'indémontabilité.
- la figure 11 est une vue schématique d'une installation comportant des disjoncteurs dont les bornes d'entrée sont adaptées à recevoir des fils relativement gros et les bornes de sortie des fils relativement petits.

Dans l'exemple représenté aus figures, le disjoncteur comprend un boîtier 1 de forme très généralement parallélépipédique et trois bornes d'entrée 2 adjacentes à une face d'extrémité 6 du boîtier, et trois bornes de sortie 4 adjacentes à l'autre face d'extrémité 6 du boîtier, opposée à la première.

Comme le montrent les figures 1 et 3, le boîtier 1 comprend un corps 7 et un couvercle amovible 8 qui définissent ensemble, pour chaque borne 2 ou 4, un logement 9 séparé des autres logements par des cloisons épaisses 11 du corps 7 et par des coisons plus minces 12 du couvercle 8. Les extrémités libres 13 des cloisons 12 viennent s'engager dans des rainures 14 des cloisons 11 pour allonger le chemin d'arc.

Chaque logement 9 est fermé vers l'arrière, c'est-à-dire du côté opposé à la face 6, par une cloison 16 portée par le couvercle 8 en direction du corps 7. Comme le montrent les figures 1 et 3, chaque cloison 16 a une région s'étendant sensiblement sans jeu entre les deux cloisons 11 du logement associé.

Le boîtier 1 définit pour chaque logement 9 une ouverture 17 par laquelle celui-ci communique avec l'extérieur. Pour cela, le corps 7 du boîtier 1 présente pour chaque logement 9 une échancrure rectangulaire 18 dans son bord 19 de joint avec le couvercle 8. Le couvercle 8 présente pour chaque échancrure 18 du corps 7 une languette 21 de même largeur que l'échancrure 18 et fermant partiellement celle-ci, chaque ouverture 17 étant ainsi définie conjointement par une échancrure 18 et une languette 21 associée.

Le sommet de chaque logement 9 est défini par une paroi supérieure 22 du couvercle 8. La paroi 22 présente pour chaque logement 9 une ouverture circulaire 23 par laquelle le logement 9 communique avec l'extérieur pour permettre l'introduction d'un tournevis ou analogue 24 (figure 1).

Enfin, chaque logement 9 est fermé inférieurement par une paroi 26 du corps 7.

L'appareil possède pour chaque borne 2 our 4 une plage de contact électrique 27 portée par une barrette conductrice 28 raccordée aux moyens contenus par l'appareil. Dans l'exemple représenté, la barrette conductrice 28, à son extrémité opposée à la plage de contact 27, est recourbée deux fois à 90° pour porter à son extrémité une pastille de contact 29 faisant face à un pont de contact 30 mobile entre une position d'ouverture de circuit, représentée à la figure 1, et une position de fermeture dans laquelle le pont de contact 30, appuyé sur le contact 29 et sur un contact similaire associé à une borne de sortie 4, réalise en court-circuit entre ces bornes. Il est prévu un pont de contact tel que 30 pour chaque couple de bornes 2, 4.

Chaque barrette 28 est fixée au moyen de deux vis 128 sur une aile 31 de la paroi 26. A son extrémité dirigée vers l'intérieur de l'appareil, l'aile 31 est échancrée en 32 pour permettre au montage l'engagement de l'extrémité doublement recourbée de la barrette 28.

Pour raccorder l'appareil avec un réseau ou une installation extérieure, il faut réaliser le contact électrique entre chaque plage de contact 27 et un conducteur de câblage 33 dont une extrémité dénudée 34 est introduit à travers l'ouverture 17 et appliquée sur la plage 27.

Dans l'exemple considéré aux figures 1 à 3 d'un disjoncteur pour des courants compris par exemple entre 25 et 80 Ampères environ, les conducteurs de câblage 33 étant donc de forte section, chaque logement 9 est muni à cet effet d'un dispositif de connexion à cage comprenant une cage annulaire 36, de forme extérieure sensiblement parallélépipédique (voir figure 3,) dont une paroi de fond 37 repose sur l'extrémité libre de deux nervures 38 de la paroi 26. La paroi de fond 37 est donc interposée entre les nervures 38 et la barrette 28.

La cage 36 comprend en outre deux parois latérales 40 s'appuyant chacune contre l'une des cloisons 11 du corps 7 du boîtier.

La cage 36 est fermée par une paroi de tête 39 se trouvant sensiblement dans le plan de joint corps 7 -couvercle 8 du boîtier 1. En regard de l'ouverture 23 d'introduction d'un tournevis, la paroi de tête 39 est traversée par un trou taraudé dans lequel est engagée une vis de serrage 41 dont la tête 142 est dirigée vers l'ouverture 23. Un organe de pincement 143 est attaché à l'extrémité de la vis 41 située à l'intérieur de la cage 36, par un sertissage permettant une rotation relative entre la vis 41 et l'organe de pincement mobile 143. L'organe de pincement 143 qui fait face à la plage 27 de la barrette 28 constituant organe de pincement stationnaire, a une forme générale carrée tout en étant légèrement incurvée dans le plan (de la figure 3) perpendiculaire à la direction d'introduction du conducteur 33. Le côté de ce carré a une valeur telle que les parois latérales 40 de la cage empêchent la rotation de l'organe de pincement mobile 143 autour de l'axe de la vis 41.

Ainsi, au montage, le couvercle 8 étant séparé du corps 7 du boîtier 1, on engage une barrette 28 entre le fond 37 d'une cage 36 et l'organe de pincement 143 porté par la vis 41 associée à cette cage, et on met la barrette 28 en place dans le corps 7 en même temps qu'on met la cage 36 et la vis 41 en place dans le logement 9 associé. On répète cette opération à chacune des bornes 2 et 4.

Les autres étapes de construction de l'appareil étant supposées réalisées, on ferme le couvercle 8.

Lors de l'insertion du disjoncteur dans une installation, la vis 41 de chaque connecteur à cage étant desserrée, on engage l'extrémité dénudée 34 d'un conducteur 33 dans chaque ouverture 17 entre la barrette 28 et l'organe de pincement mobile 143 jusqu'à buter contre la cloison 16, puis, à l'aide d'un tournevis 24, qu'on engage à travers l'ouverture 23, on serre la vis 41.

Dans l'exemple représenté aux figures 4 et 5, le même boîtier 1, comprenant un corps 7 et un couvercle 8 est utilisé pour réaliser un disjoncteur pour courants d'intensité maximale égale par exemple à 25 Ampères, les conducteurs étant de faible section. Les barrettes de contact 28 sont également les mêmes que celles des figures 1 à 3. Le dispositif de connexion est du type à étrier et comprend plus particulièrement une vis 42 qui est engagée de manière vissante dans un trou taraudé 43 de la plaquette 28 et dont la tête 44 est dirigée vers l'ouverture 23 de manière à être accessible à travers cette dernière au moyen d'un tournevis 45.

Entre sa tête 44 et sa région filetée 46, la vis 42 présente un étranglement 47 autour duquel est retenu prisonnier un organe de pincement mobile 48 de forme générale carrée incurvée dans le plan perpendiculaire à la direction d'introduction de l'extrémité dénudé 49 d'un petit conducteur de câblage 51.

Ainsi, de façon connue, lorsqu'un conducteur 49 est introduit à travers l'ouverture 17, on peut en serrant la vis 42 au moyen du tournevis 45, approcher l'organe de pincement mobile 48 de la barrette 28 constituant organe de pincement fixe, de manière à pincer l'extrémité dénudée 49 entre les organes de pincement fixe 28 et mobile 48.

La dimension de chaque côté de l'organe de pincement mobile carré 48 est nettement inférieure à la distance entre les cloisons 11 successives du corps de boîtier 7. Ainsi, si aucun moyen n'est prévu, d'une part l'extrémité dénudée 49 risque d'être introduite trop loin de la vis 42, hors de portée de l'organe de pincement mobile 48, et d'autre part, l'organe de pincement mobile 48 va probablement être entraîné en rotation par la vis 42 et ne se trouvera pas en position angulaire correcte pour pincer l'extrémité dénudée 49 en fin de serrage.

Suivant l'invention, pour éviter ces inconvénients, on monte dans chaque logement 9 de l'appareil pour intensité relativement faible, un adaptateur 52 (représenté seul aux figures 6 et 7) en matière plastique moulée, en forme générale de parallélépipède évidé ayant les mêmes dimensions extérieures que la cage 36. L'adaptateur 52 comprend, de part et d'aute d'une cavité 80, deux ailes latérales 53 sensiblement parallèles à la direction d'introduction du conducteur 51 à travers l'ouverture 17. Les ailes latérales 53 s'étendent de part de d'autre de l'organe de pincement mobile 48 et de l'organe de pincement fixe 28, chacune contre la paroi 11 adjacente.

La distance libre d entre les ailes latérales 53 est légèrement supérieure à la dimension correspondante de l'organe de pincement mobile 48 de façon que ce dernier puisse coulisser entre les ailes 53 mais soit empêché de tourner entre elles autour de l'axe de la vis 42.

Au voisinage de leur base, les ailes 53 sont surépaissies l'une vers l'autre de façon à présenter des faces 54 adjacentes aux bords latéraux de la barrette 28. Ainsi, chaque aile latérale 53 ferme l'un des côtés d'une zone de pincement comprise entre les organes de pincement fixe 28 et mobile 48.

Les deux ailes latérales 53, sensiblement parallèles à la direction d'introduction du conducteur 51 à travers l'ouverture 17, sont reliées l'une à l'autre par un entretoisement comprenant, de part et d'autre de la cavité 80, un fond d'adaptateur 56 (voir figures 4, 6 et 7 et partie gauche de la figure 5) et une tête d'adaptateur 57. Le fond d'adaptateur 56 s'étend en regard de la face extérieure de l'organe de pincement stationnaire 28, opposée à la zone de pincement, et la tête d'adapteur 57 s'étend en regard de la face extérieure de l'organe de pincement mobile 48, laquelle face est également opposée à la zone de pincement.

La tête d'adaptateur 57 est traversée par un puits 59 s'étendant selon l'axe de la vis 42, entre cette dernière et l'orifice 23, pour permettre au tournevis 45 d'atteindre la tête de vis 44 à travers l'orifice 23 et le puits 59.

Comme le montre la partie gauche de la figure 5, le puits 59 assure en outre un guidage de la tête de vis 44 lorsque les organes de pincement fixe 28 et mobile 48 sont au voisinage de leur éloignement mutuel maximal.

La tête d'adaptateur 57 présente du côté adjacent à la cavité 80 une face de butée 61 qui, vue selon la direction d'introduction du conducteur 51 (figure 5), a un profil en voûte épousant sensiblement le profil de l'organe de pincement mobile 48 lorsque ce dernier est dans sa position d'écartement maximal par rapport à l'organe de pincement mobile 48 lorsque ce dernier est dans sa position d'écartement maximal par rapport à l'organe de pincement stationnaire 28, alors que la tête de vis 44 est engagée dans le puits 59 (voir partie gauche de la figure 5).

Ainsi, la face 61 limite l'écartement mutuel des deux organes de pincement 28, 48.

Lorsque l'organe de pincement mobile 48 est appuyé contre la face 61, la région filetée 46 ( voir partie gauche de la figure 5) de la vis 42 est dégagée du trou taraudé 43 de la plaquette 28. Par contre, la pointe rétrécie 63 de la vis est encore engagée dans le trou taraudé 43, de sorte que le dispositif de connexion à étrier 28, 42, 48 est entièrement prisonnier de l'adaptateur et reste prêt pour un resserrage ne nécessitant aucun repositionnement préalable.

En faisant en sorte que seule la pointe 63 de la vis 42 est encore engagée dans le trou 43 de la plaquette 28 lorsque l'organe de pincement mobile 48 est en position d'écartement maximal, on donne à la vis sa plus petite longueur possible permettant de réaliser à la fois un écartement maximal donné entre les organes de pincement 28, 48 et la fonction de retenue de la vis 42 dans la position d'écartement maximal.

Il est intéressant de réduire la longueur de la vis pour réduire le temps de vissage lors des opérations de câblage, et aussi pour réduire la saillie que fait la vis sous la plaquette 28 lorsque l'extrémité dénudée 49 est pincée entre les organes de pincement 28, 48, voir partie médiane de la figure 5. La partie saillante de la vis est reçue entre les deux nervures 38 partant de la paroi de fond 26 du logement 9.

La partie saillante de la vis 42 est également engagée dans une ouverture 64 pratiquée à travers le fond 56 de l'adaptateur. Le fond 56 repose sur les nervures 38. L'ouverture 64 a un diamètre supérieur à celui de la tige de la vis 42.

L'adaptateur 52 est positionné entre les nervures 38, sur lesquelles s'appuie son fond 56, et des épaulements 66 portés par des nervures internes 67 du couvercle 8, attenantes respectivement à la cloison 16 associée au logement 9 considéré, et à une paroi 68 du couvercle, laquelle contribue à définir la face d'extrémité 6 du boîtier 1. Les épaulement 66 sont tournés vers le corps 7 et situés sensiblement dans le plan de joint corps 7 - couvercle 8.

La position de l'adaptateur 52 selon la direction d'introduction du conducteur 51 est définie entre la cloison 16 du logement 9 considéré et la nervure 67, qui s'étend au-delà de l'épaulement 66 derrière la languette 21.

Les deux cloisons 11 adjacentes à un logement 9 considéré positionnent entre elles, à l'égard des déplacements latéraux, l'adaptateur 52 monté dans ce logement. Ainsi, l'adaptateur 52 occupe parfaitement le volume laissé libre par la cage 36. Comme dans le montage selon les figures 1 à 3, la barrette 28 est fixée au moyen des deux vis 128 sur l'aile 31 de la paroi 26 appartenant au corps 7 du boîtier 1.

Ainsi, la barrette 28 et l'adaptateur 52 positionnent la vis 42 et l'organe de pincement mobile 48.

L'adaptateur présente en outre une saillie 69 comprenant un panneau avant 71 (figures 4, 6, 7) de forme rectangulaire, dont deux bords opposés sont raccordés aux ailes 53 par deux ailes porteuses 72 situées sensiblement dans le prolongement des ailes 53. Le panneau 71 ferme partiellement l'ouverture 17, et, plus particulièrement, ferme environ la moitié de l'ouverture 17 qui est adjacente à la languette 21 du couvercle, et qui par conséquent est la plus éloignée de la plage de contact 27, de manière que, lors du câblage, i'introduction du conducteur 51 se fasse systématiquement près de ladite plage, à travers une ouverture 81 que présente l'adaptateur entre le panneau 71 et le fond 56 (figures 6 et 7).

Comme le montre la figure 8, au montage, on commence par assembler une barrette 28, une vis 42, et un organe de pincement mobile 48, la vis 42 étant vissée sensiblement à fond pour rapprocher au maximum l'un de l'autre les organes de pincement 28 et 48. C'est seulement dans cette position d'écartement minimal ou quasi-minimal des organes de pincement que le dispositif de connexion à étrier est amovible relativement à l'adaptateur 52. Pour les assembler l'un avec l'autre, on engage d'abord la pointe 63 de la vis dans une ouverture arrière de l'adaptateur 52, opposée en service à l'ouverture 17. L'ouverture arrière de l'adaptateur 51 est définie entre un bord arrière libre 74 de la surface de butée 61, un bord arrière libre de chaque aile latérale 53, et un bord arrière libre 76 du fond 56.

Comme le montre la figure 9, on fait ensuite pivoter et glisser le connecteur contre le bord 76 de manière à engager la point 63 de la vis dans l'ouverture 64 du fond 56, tandis que la barrette 28 vient se positionner à plate contre le fond 56.

Comme le montre la figure 10, si l'écartement entre les organes de pincement 28 et 48 est significativement différent de l'écartement minimal, il est impossible d'extraire le connecteur à étrier de l'adaptateur 52 car la tête de vis 44, trop en saillie par rapport à la barrette 28, vient buter contre la tête 57 de l'adaptateur 52 lors du mouvement pivotant - glissant autour du bord 76. Bien entendu, si l'écartement entre les organes de pincement 28, 48 est tel que la tête 44 est déjà engagée dans la puits 59 de la tête 57, même de début de mouvement d'extraction est rendu impossible.

Ainsi, l'adaptateur qui vient d'être décrit procure les effets techniques suivants :
- obturation d'une partie de l'ouvertue 17, partie rendue inutile par la suppression de la cage, la partie restante permettant une introduction correcte du conducteur sous l'étrier ;
- guidage de l'étrier lors du serrage ;
- retenue de l'adaptateur 52 par son fond 56 engagé sous la barrette 28 et retenue de l'ensemble vis 42 -étrier 48 par butée de l'étrier 48 sous la tête 57 de l'adaptateur 52 lorsque la pointe de la vis est encore engagée dans son trou taraudé ;
- par conséquent, imperdabilité des différents constituants du dispositif de raccordement (sauf à effectuer en ordre inverse les opérations décrites en référence aux figures 8 et 9) ; et
- facilité de montage.

Dans l'exemple représenté à la figure 11, trois barres bus 82 alimentent plusieurs disjoncteurs 83a, 83b,... L'entrée du disjoncteur 83b, au lieu d'être raccordée directement aux barres 82, est raccordée par des ponts 86a à l'entrée du disjoncteur 83a. D'autres ponts 86b raccordent l'entrée du disjoncteur 83b à l'entrée d'un disjoncteur suivant, non représenté.

Chaque disjoncteur 83a, 83b, réglé pour ouvrir le circuit lorsqu'une intensité maximale relativement faible est atteinte, ne délivre à sa sortie qu'un courant ayant au plus l'intensité maximale en question. Ceci permet de raccorder à la sortie de chaque disjoncteur 83a, 83b des conducteurs 87 de faible section. Pour cela, on place aux bornes de sortie 4 un dispositif de raccordement selon l'invention, comprenant un adaptateur 52 positionnant et guidant un dispositif de connexion à étrier.

Par contre, chaque borne d'entrée 2 doit accueillir deux conducteurs 84, 86a ou respectivement 86a, 86b. De plus,chacun de ces deux conducteurs véhicule le courant destiné à tous les disjoncteurs situés en aval plus, pour l'un des deux conducteurs, le courant destiné au disjoncteur auquel appartient la borne en question. Ces conducteurs doivent donc être de calibre relativement fort. Le raccordement de deux tels conducteurs à une même borne conduit à choisir un dispositif de connexion plus gros, par exemple du type à cage 36, sans adaptateur.

Selon l'invention, les boîtiers 1 de ces disjoncteurs 83a, 83b sont identiques à celui des figures 1 à 5, les bornes 2 étant équipées de dispositifs de connexion à cage 36 et les bornes 4 étant équipées de dispositifs de connexion à étrier 48 logés dans des adaptateurs 52.

On pourrait prévoir que l'adaptateur comporte, à la place du fond 56, simplement deux rebords inférieurs des ailes 53, ce qui permettrait l'assemblage adaptateur-dispositif de connexion par simple écartement des ailes 53.

Il pourrait de même être prévu que les moyens d'entretoisement ne comportent que le fond tel que 56, la tête étant remplacée par des conformations de chaque aile latérale appropriées pour, par exemple, guider la vis et/ou limiter l'écartement de l'étrier par rapport à la barrette.

Les dispositifs de connexion peuvent être du type à serrage élastique dans lequel un organe de pincement mobile est solicité par un ressort pour pincer le conducteur contre un organe de pincement fixe.

## Revendications

1. Dispositif de raccordement électrique pour borne (2, 4) d'appareil électrique, destiné à raccorder amoviblement un conducteur (51) de câblage électrique de l'appareil avec une plage conductrice (27) de l'appareil, le dispositif de raccordement comprenant un logement (9) formé dans un boîtier (1) de l'appareil et communiquant avec l'extérieur du boîtier par une ouverture (17) d'introduction du conducteur de câblage (51) et par une ouverture (23) d'introduction d'un tournevis ou analogue (45), et un organe de pincement fixe (28) portant la plage conductrice (27) et un organe de pincement mobile (48) sollicités l'un vers l'autre par un moyen de serrage (42) actionnable par le tournevis ou analogue, caractérisé en ce que dans le logement (9) du boîtier (1) est emboîté sensiblement sans jeu un adaptateur (52) présentant une cavité dans laquelle se positionnent les organes de pincement (28, 48) et dans laquelle est guidé l'organe de pincement mobile (48), l'adaptateur présentant des ouvertures (59, 81) en regard des ouvertures (17, 23) du logement (9).

2. Dispositif de raccordement électrique selon la revendication 1, caractérisé en ce que l'organe de pincement fixe (28) et l'organe de pincement mobile (48) définissent entre eux une zone de pincement en regard de l'ouverture (17) d'introduction du conducteur et sont traversés par une vis de serrage commune (42) qui est en prise de filetage avec l'un (28) des organes de pincement et se trouve engagée en rotation libre sans possibilité de coulissement dans l'autre organe de pincement (48), et en ce que l'adaptateur (52) comporte deux ailes latérales (53) sensiblement parallèles à la direction d'introduction du conducteur (51), qui s'étendent de part et d'autre de l'organe de pincement mobile (48), ferment latéralement la zone de pincement et retiennent l'organe de pincement mobile (48) à l'encontre des rotations autour de l'axe de la vis (42), ces deux ailes (53) étant reliées par un entretoisement (56, 57) s'étendant en regard d'une face extérieure de l'un au moins des organes de pincement (28, 48) tournée à l'opposé de la zone de pincement.

3. Dispositif selon la revendication 2, caractérisé en ce que l'entretoisement (56, 57) comprend, en regard de la face extérieure de l'organe de pincement mobile (48), une tête d'adaptateur (57) limitant l'écartement mutuel des deux organes de pincement (28, 48) et traversée par l'une (59) des ouvertures précitées, pour le passage du tournevis ou analogue (45), située en regad de l'ouverture (23) d'introduction de tournevis (45) ou analogue prévue dans le boîtier (1, 8).

4. Dispositif selon la revendication 3, caractérisé en ce que l'ouverture (59) pour le passage du tournevis ou analogue à travers la tête d'adaptateur (57) est conformée en puits de guidage de la tête (44) de la vis de serrage (42).

5. Dispositif selon l'une des revendications 3 ou 4, caractérisé en ce que la tête (57) de l'adaptateur comporte, face à l'organe de pincement mobile (48) une face de butée (61) qui, vue selon la direction d'introduction du conducteur (51), a un profil en voûte épousant sensiblement le profil de l'organe de pincement mobile (48) lorsque ce dernier est dans la position d'écartement maximal par rapport à l'organe de pincement stationnaire (28).

6. Dispositif selon la revendication 5, caractérisé en ce que l'organe de pincement stationnaire (28) porte un trou taraudé (43), en ce qu'à l'opposé de la tête (44) de la vis (42), la tige de la vis (42) a une extrémité rétrécie (63), et en ce que cette extrémité rétrécie (63) est engagée dans le trou taraudé (43) lorsque l'organe de pincement mobile (48) est en butée contre la tête (57) de l'adaptateur (52).

7. Dispositif selon l'une des revendications 3 à 6, caractérisé en ce que l'entretoisement comprend un fond (56) de l'adaptateur adjacent à une face de l'organe de pincement stationnaire (28) opposée à la zone de pincement, en ce que un trou taraudé (43) est porté par l'organe de pincement stationnaire (28), en ce que le sous-ensemble comprenant la vis (42) et les deux organes de pincement (28, 48), est engageable dans l'adaptateur par pivotement autour d'un bord libre (76) du fond (56) lorsque les deux organes de pincement (28, 48) sont au voisinage d'une position de rapprochement mutuel maximal, et en ce que la butée de la tête de vis (44) contre la tête d'adaptateur (57) empêche le dégagement dudit sous-ensemble lorsque l'écartement mutuel des deux organes de pincement (28, 48) dépasse un certain seuil.

8. Dispositif selon la revendication 7, caractérisé en ce que l'adaptateur (52) forme une ouverture arrière vers l'intérieur du boîtier du côté opposé à l'ouverture (17) d'introduction des conducteur (51), et ledit bord libre (76) du fond (56) est adjacent à l'ouverture arrière.

9. Dispositif selon l'une des revendications 1 à 8, caractérisé en ce que le logement (9) est défini conjointement entre un corps (7) et en couvercle (8) du boîtier (1) et l'adaptateur est emboîté de manière amovible entre le corps et le couvercle.

10. Dispositif selon l'une des revendications 1 à 9, caractérisé en ce que l'adaptateur (52) comprend une saillie (69) insérée dans l'ouverture (17) d'introduction du conducteur (51) et fermant partiellement ladite ouverture d'un côté éloigné de la page conductrice (27) de manière que,lors du câblage, l'introduction du conducteur (51) se fasse systématiquement près de ladite plage (27).

11. Dispositif selon l'une des revendications 1 à 10, caractérisé en ce que l'adaptateur (52) est en matière plastique.

12. Disjoncteur, comprenant une série de bornes d'entrée (2) et une série de bornes de sortie (4), caractérisé en ce que les bornes de l'une au moins des séries (2, 4) sont équipées chacune d'un dispositif selon l'une des revendications 1 à 11.

13. Disjoncteur selon la revendication 12, caractérisé en ce que l'autre série de bornes (4) est équipée de dispositifs de connexion dont les dimensions extérieures sont sensiblement les mêmes que celles des adaptateurs (52).

14. Ensemble de constituants pour la fabrication d'appareils électriques, comprenant des boîtiers tous identiques (1) dans lesquels sont définis des logements (9) communiquant avec l'extérieur desdits boîtiers par une ouvertures (17) d'introduction d'un conducteur de câblage (34, 51) et par une ouverture (23) d'introduction d'un tournevis ou analogue (24, 45), et des premiers dispositifs de connexion par serrage (28, 36, 41, 143) pour le serrage de conducteurs de calibre relativement fort (34), ces dispositifs étant emboîtables sensiblement sans jeu dans lesdits logements, caractérisé en ce qu'il comprend en outre des seconds dispositifs de connexion par serrage (28, 44, 48) pour le serrage de conducteurs de calibre relativement faible (51), et des adaptateurs (52) emboîtables sensiblement sans jeu dans les logements (9) et présentant une cavité adaptée à recevoir et à guider les seconds dispositifs de connexion par serrage (28, 44, 48), cette cavité présentant des ouvertures (59, 81) positionnées pour être en regard des ouvertures (17, 23) des logements (9) lorsque les adaptateurs (52) sont emboîtés dans les logements (9).

## Claims

1. An electric coupling device for the terminal (2, 4) of an electric equipment unit, which is intended to removably couple an electric cable conductor (51) with a conductive surface (27) of said unit, said coupling device being provided with a housing (9) formed within a casing (1) of the equipment unit and adapted to communicate with the exterior of the casing through an opening (17) for introduction of the cable conductor (51) and through an opening (23) for introduction of a screwdriver or the like (45), a stationary gripping member (28) which carries the conductive surface (27) and a movable gripping member (48), said gripping members being drawn towards each other by clamping means (42) which can be actuated by the screwdriver or the like, characterized in that an adapter (52) is fitted substantially without play within the housing (9) of the casing (1), said adapter being provided with a cavity in which the gripping members (28, 48) are positioned and in which the movable gripping member (48) is guided, said adapter being also provided with openings (59, 81) opposite to the openings (17, 23) of the housing (9).

2. An electric coupling device according to claim 1, characterized in that the stationary gripping member (28) and the movable gripping member (48) define between them a clamping zone opposite to the opening (17) for introduction of the conductor and are traversed by a common clamping screw (42) which is engaged with one (28) of the gripping members by screwing and is engaged in free rotation without any possibility of sliding within the other gripping member (48), and in that the adapter (52) has two lateral wings (53) which are substantially parallel to the direction of introduction of the conductor (51), which extend on each side of the movable gripping member (48), which close the clamping zone laterally and which retain the movable gripping member (48) in opposition to rotational displacements about the axis of the screw (42), said two wings (53) being joined to each other by spacing means (56, 57) extending opposite to an external face of at least one of the gripping members (28, 48), namely the face which is directed away from the clamping zone.

3. A device according to claim 2, characterized in that the spacing means (56, 57) are provided opposite to the external face of the movable gripping member (48) with an adapter head (57) which serves to limit the relative spacing of the two gripping members (28, 48) and is traversed by one (59) of the aforementioned openings for insertion of a screwdriver or the like (45) which is located opposite to the opening (23) for introduction of a screwdriver (45) or the like and provided in the casing (1, 8).

4. A device according to claim 3, characterized in that the opening (59) for insertion of a screwdriver or the like through the adapter head (57) is so shaped as to form a well for guiding the head (44) of the clamping screw (42).

5. A device according to one of claims 3 or 4, characterized in that the head (57) of the adapter is provided opposite to the movable gripping member (48) with an abutment face (61) which, looking in the direction of introduction of the conductor (51), has a vault-shaped profile which conforms substantially to the profile of the movable clamping member (48) when this latter is in the position of maximum spacing with respect to the stationary gripping member (28).

6. A device according to claim 5, characterised in that the stationary gripping member (28) carries an internally-threaded bore (43), in that the stem of the screw (42) has a tapered tip (63) at the end remote from the head (44) of said screw and in that said tapered tip (63) is engaged in the internally-threaded bore (43) when the movable gripping member (48) is abuttingly applied against the head (57) of the adapter (52).

7. A device according to one of claims 3 to 6, characterized in that the spacing means include a bottom end-wall (56) of the adapter, said end-wall being adjacent to one face of the stationary gripping member (28) which is remote from the clamping zone, in that the internally-threaded bore (43) is carried by the stationary gripping member, in that the subassembly comprising the screw and the two gripping members (28, 48) is engageable within the adapter by pivotal displacement about a free edge (76) of the bottom end-wall (56) when the two gripping members (28, 48) are in the vicinity of a position of maximum relative inward displacement, and in that abutting application of the screw head (44) against the adapter head (57) prevents disengagement of said subassembly when the relative spacing of the two gripping members (28, 48) exceeds a predetermined threshold value.

8. A device according to claim 7, characterized in that the adapter (52) forms a rear opening towards the interior of the casing on the side opposite to the opening (17) for introduction of the conductors (51) and said free edge (76) of the bottom end-wall (56) is adjacent to the rear opening.

9. A device according to one of claims 1 to 8, characterized in that the housing (9) is defined conjointly between a body (7) and a cover (8) of the casing (1) and the adapter is detachably fitted between said body and said cover.

10. A device according to one of claims 1 to 9, characterized in that the adapter (52) has a projecting portion (69) which is inserted in the opening (17) for introduction of the conductor (51) and partially closes said opening on one side remote from the conductive surface (27) so as to ensure that the conductor (51) is introduced systematically in close proximity to said conductive surface at the time of wiring.

11. A device according to one of claims 1 to 10, characterized in that the adapter (52) is of plastic material.

12. A circuit-breaker comprising a series of input terminals (2) and a series of output terminals (4), characterised in that the terminals of at least one of the series (2, 4) are each equipped with a device according to one of claims 1 to 11.

13. A circuit-breaker according to claim 12, characterized in that the other series of terminals (4) is equipped with connection devices having external dimensions which are substantially the same as those of the adapters (52).

14. An assembly of components for the manufacture of electric equipment units, comprising casings (1) which are all identical and in which housings (9) are defined, said housings being adapted to communicate with the exterior of said casings through an opening (17) for introduction of a cable conductor (34, 51) and through an opening (23) for introduction of a screwdriver or the like (24, 45), and first clamping connection devices (28, 36, 41, 143) for clamping conductors (34) of relatively large diameter, said devices being capable of fitting within said housings substantially without play, characterized in that said assembly also comprises second clamping connection devices (28, 44, 48) for clamping conductors (51) of relatively small diameter, and adapters (52) which are capable of fitting within the housings (9) substantially without play and have a cavity adapted to receive and to guide the second clamping connection devices (28, 44, 48), said cavity being provided with openings (59, 81) positioned so as to be located opposite to openings (17, 23) of the housings (9) when the adapters (52) are fully engaged within the housings (9).

## Patentansprüche

1. Elektrische Verbindungsanordnung für den Anschluß (2, 4) eines Elektrogerätes, bestimmt zum lösbaren Verbinden eines Leiters (51) der elektrischen Verdrahtung des Gerätes mit einem leitenden Bereich (27) des Geräts, welche Verbindungsanordnung umfaßt eine in einem Gehäuse (1) des Gerätes ausgebildete Aufnahme (9), die mit dem Äußeren des Gehäuses durch eine Einführungsöffnung (17) für den Verdrahtungsleiter (51) und durch eine Einführungsöffnung (23) für einen Schraubendreher oder dergleichen (45) in Verbindung steht, und ein den leitenden Bereich (27) tragendes festes Klemmorgan (28) und ein bewegliches Klemmorgan (48), die durch ein mittels des Schraubendrehers oder dergleichen betätigbares Spannmittel (42) miteinander verbunden sind, dadurch gekennzeichnet, daß in die Aufnahme (9) des Gehäuses (1) ein Adapter (52) im wesentlichen ohne Spiel eingepaßt ist, der einen Hohlraum aufweist, in welchem sich die Klemmorgane (28, 48) befinden, und in dem das bewegliche Klemmorgan (48) geführt ist, wobei der Adapter Öffnungen (59, 81) in Ausrichtung mit den Öffnungen (17, 23) der Aufnahme (9) aufweist.

2. Elektrische Verbindungseinrichtung nach Anspruch 1, dadurch gekennzeichnet, daß das feste Klemmorgan (28) und das bewegliche Klemmorgan (48) zwischen sich eine mit der Einführungsöffnung (17) ausgerichtete Klemmzone bestimmen und durchquert werden durch eine gemeinsame Spannschraube (42), die in Gewindeeingriff mit einem (28) der Klemmorgane steht und ohne Verschiebemöglichkeit gegen das andere Klemmorgan (48) frei verdrehbar ist, und daß der Adapter (52) zwei im wesentlichen zur Einführungsrichtung des Leiters (51) parallele Seitenflügel (53) besitzt, die sich beiderseits des beweglichen Klemmorgans (48) erstrecken, den Klemmbereich seitlich begrenzen und das bewegliche Klemmorgan (48) gegen Verdrehung um die Achse der Schraube (42) halten, wobei die beiden Wangen (43) durch einen Steg (56, 57) miteinander verbunden sind, der sich an einer von der Klemmzone abgewenden Außenfläche des einen Klemmittels (28, 48) anliegend erstreckt.

3. Einrichtung nach Anspruch 2, dadurch gekennzeichnet, daß der Steg (56, 57) ein an der Außenfläche des bewegbaren Klemmorgans (48) anliegendes Adapter-Oberteil (57) umfaßt, das den Abstand der beiden Klemmorgane (28, 48) voneinander begrenzt und von der einen (59) vorgenannten Öffnung zum Durchtreten des Schraubendrehers oder dergleichen (45) durchquert wird, und bei der in dem Gehäuse (1, 8) vorgesehenen Einführungsöffnung (23) für den Schraubendrehers (45) oder dergleichen gelegen ist.

4. Einrichtung nach Anspruch 3, dadurch gekennzeichnet, daß die Öffnung (59) für das Durchtreten des Schraubendrehers oder dergleichen durch den Oberteil (57) des Adapters als Führungsbohrung für den Kopf (44) der Klemmschraube (42) ausgebildet ist.

5. Einrichtung nach einem der Ansprüche 3 oder 4, dadurch gekennzeichnet, daß der Oberteil (57) des Adapters dem bewegbaren Klemmorgan (48) zugewendet eine Anschlagfläche (61) aufweist, die in Einführungsrichtung des Leiters (51) gesehen ein gekrümmtes Profil besitzt, das im wesentlichen dem Profil des bewegbaren Klemmorgans (48) angepaßt ist, wenn dieses sich in dem maximalen Abstand bezüglich des stationären Klemmorgans (28) befindet.

6. Einrichtung nach Anspruch 5, dadurch gekennzeichnet, daß das stationäre Klemmorgan (28) eine Gewindebohrung (43) aufweist und daß gegenüber dem Kopf (44) der Schraube (42) der Schaft der Schraube (42) ein sich verjüngendes Ende (63) besitzt und daß das sich verjüngende Ende (63) durch die Gewindebohrung (43) reicht, wenn das bewegbare Klemmorgan (48) an den Oberteil (57) des Adapters (52) angelegt ist.

7. Einrichtung nach einem der Ansprüche 3 bis 6, dadurch gekennzeichnet, daß der Steg umfaßt einen einer dem Klemmbereich gegenüberliegenden Fläche des stationären Klemmorgans (28) benachbarten Adapterboden (56), daß in dem stationären Klemmorgan (28) eine Gewindebohrung (43) angebracht ist, und daß die aus der Schraube (42) und den beiden Klemmorganen (28, 48) gebildete Vormontageeinheit durch Schwenken um eine freie Kante (76) des Bodens (56) in den Adapter einsetzbar ist, wenn die beiden Klemmorgane (28, 48) sich in der Nähe einer Lage der maximalen gegenseitigen Annäherung befinden, und daß das Anschlagen des Schraubenkopfes (44) gegen das Oberteil des Adapters (52) das Lösen der Vormontageeinheit verhindert, wenn der gegenseitige Abstand der beiden Klemmorgane (28, 48) einen gewissen Schwellwert überschreitet.

8. Einrichtung nach Anspruch 7, dadurch gekennzeichnet, daß der Adapter (52) eine hintere Öffnung zum Inneren des Gehäuses an der der Einführöffnung (17) für den Leiter (51) entgegengesetzten Seite bildet und daß die freie Kante (76) des Bodens (56) der hinteren Öffnung benachbart ist.

9. Einrichtung nach einem der Ansprüche 1 bis 8, dadurch gekennzeichnet, daß die Aufnahme (9) zusammen zwischen einem Körper (7) und einem Deckel (8) des Gehäuses (1) bestimmt ist und daß der Adapter zwischen dem Körper und dem Deckel in lösbarer Weise eingesetzt ist.

10. Einrichtung nach einem der Ansprüche 1 bis 9, dadurch gekennzeichnet, daß der Adapter (52) einen in die Einführöffnung (17) für den Leiter (51) eingesetzten Vorsprung (69) umfaßt, der die Öffnung an einer längeren Seite des leitenden Bereichs (27) teilweise in einer Weise begrenzt, die bei der Verdrahtung das Einführen des Leiters (51) systematisch an dem Bereich (27) geschehen läßt.

11. Einrichtung nach einem der Ansprüche 1 bis 10, dadurch gekennzeichnet, daß der Adapter (52) aus Kunststoffmaterial besteht.

12. Schütz, welcher eine Reihe von Eingangsanschlüssen (2) und eine Reihe von Ausgangsanschlüssen (4) umfaßt, dadurch gekennzeichnet, daß die Anschlüsse mindestens der einen Reihe (2, 4) jeweils mit einer Einrichtung nach einem der Ansprüche 1 bis 11 ausgerüstet sind.

13. Schütz nach Anspruch 12, dadurch gekennzeichnet, daß die andere Reihe von Anschlüssen (4) mit Verbindungseinrichtungen ausgerüstet ist, deren Außenabmessungen im wesentlichen die gleichen wie jene der Adapter (52) sind.

14. Gesamtheit von Bestandteilen für das Herstellen elektrischer Geräte, welche ganz identische Gehäuse (1) umfassen, in welchen Aufnahmen (9) bestimmt sind, welche mit dem Äußeren der Gehäuse durch eine Einführungsöffnung (17) für einen Verdrahtungsleiter (34, 51) und durch eine Einführungsöffnung (23) für einen Schraubendreher (24, 55) oder dergleichen in Verbindung stehen, und mit ersten Einrichtungen (28, 36, 41, 143) zum Verbinden durch Einspannen zum Einspannen von Leitern mit relativ starkem Durchmesser (34), wobei die Einrichtungen im wesentlichen ohne Spiel in die Aufnahmen einsetzbar sind, dadurch gekennzeichnet, daß die Gesamtheit unter anderem zweite Einrichtungen zur Verbindung durch Einspannen (28, 44, 48) umfaßt für das Einspannen von Leitern mit relativ schwachem Durchmesser (51) und im wesentlichen ohne Spiel in die Aufnahmen (9) einsetzbare Adapter (52), welche einen Hohlraum aufweisen, der ausgelegt ist zum Aufnehmen und zum Führen der zweiten Einrichtungen (28, 44, 48) zum Verbinden durch Einspannen, wobei der Hohlraum Öffnungen (59, 81) aufweist, die jeweils bei in die Aufnahmen (9) eingesetzten Adaptern (52) den Öffnungen (17, 23) der Aufnahmen (9) gegenüber angeordnet sind.
